# EUROPÄISCHE PATENTSCHRIFT

(11) **EP 0 773 151 B1**
(45) Veröffentlichungstag und Bekanntmachung des Hinweises auf die Patenterteilung: **23.02.2000**
(21) Anmeldenummer: 96116827.5
(22) Anmeldetag: 19.10.1996
(51) Int. Cl.: B61F 3/16, B61F 5/04

(54) **Drehgestell für Hochgeschwindigkeits-Schienenfahrzeuge**
Bogie for high speed railway vehicles
Bogie pour véhicules ferroviaires à grande vitesse

(30) Priorität: 07.11.1995 DE 19541393
(43) Veröffentlichungstag der Anmeldung: 14.05.1997
(73) Patentinhaber: Siemens Krauss-Maffei Lokomotiven GmbH, 80997 München (DE)
(72) Erfinder: Schaefer-Enkeler, Andreas, 80639 München (DE)
(74) Vertreter: Zedlitz, Peter

(56) Entgegenhaltungen:
- EP-A- 0 289 482
- DE-A- 1 605 089
- DE-B- 1 149 039

## Beschreibung

Die Erfindung betrifft ein Drehgestell eines Schienenfahrzeugs gemäß dem Patentanspruch 1.

Ein Drehgestell dieser Art ist aus der DE-PS 705 934 bekannt, bei dem die Radbalken mittels senkrechter Zapfen und mittels Schwenklagern drehbar an einem Querträger abgestützt sind, wobei zwischen Querträger und den Radbalken Federn angeordnet sind. Die aus einer Tragstruktur zusammengesetzten Radbalken sind durch Querstangen gelenkig miteinander gekoppelt. Die Schwenklager und die Halterungs- und Führungsvorrichtungen, mit denen die Radbalken vertikal verschieblich am Querträger befestigt sind, sind verschleißanfällig und aufwendig in der Bauweise und Wartung, zudem sind verhältnismäßig große Massen als ungefederte Massen gegeben, so daß das bekannte Drehgestell insbesondere für den Einsatz im Hochgeschwindigkeitsbetrieb wenig geeignet ist.

Aus der DE-OS-1 605 089 ist ferner ein Drehgestell für schnellfahrende Schienenfahrzeuge bekannt, bei dem die beiden Radbalken des in der Draufsicht H-förmigen Drehgestellrahmens gegeneinander beweglich mit einem Querträger verbunden sind. Die beiden Radachsen, die Radbalken und der Querträger stellen dabei verhältnismäßig große ungefederte Massen dar. Die Radbalken sind ferner mittels Lenkern mit den die Drehgestellfedern fassenden Kappen gekoppelt, auf denen der Wagenkasten unter Zwischenlage von Gleitplatten abgestützt ist und wodurch in die Radbalken eingeleitete Stöße über die Lenker direkt auf den Wagenkasten übertragen werden.

Der Erfindung liegt die Aufgabe zugrunde, ein hochgeschwindigkeitsfähiges Drehgestell mit einfacher Bauweise und geringer Verschleißanfälligkeit bzw. geringem Wartungsbedarf zu schaffen.

Diese Aufgabe wird durch ein Drehgestell gemäß den Merkmalen des Patentanspruchs 1 gelöst, die abhängigen Ansprüche geben weitere Entwicklungen der Erfindung an.

Durch die fliegende Lagerung der Laufräder bei innenliegenden Radbalken ergibt sich eine schmale Bauweise des Drehgestells, wodurch zur Verbesserung der Aerodynamik eines Hochgeschwindigkeits-Reisezugwagens der Anbau tiefreichender Drehgestellschürzen ermöglicht wird.

Ein Ausführungsbeispiel der Erfindung wird nachfolgend anhand der Zeichnung näher erläutert. Es zeigen:
- Fig. 1: die schematische Seitenansicht eines Drehgestells mit einem Teilbereich des Wagenkastens und
- Fig. 2: die Vorderansicht des Drehgestells nach Fig. 1.

Gemäß Fig. 1 und 2 ist ein Wagenkasten 1 über Sekundärfedern 2 und 3 auf einem Querträger 4 abgestützt, der wiederum über Primärfedern 5 und 6 auf zwei Radbalken 7 und 8 abgestützt ist. An den Radbalken 7 und 8 sind bei innenliegenden Radbalken Laufräder 9 und 10 in Achsen 11 und 12 fliegend gelagert.

Auf den Radbalken 7 und 8 einerseits und am Querträger 4 andererseits sind in quersteif ausgebildeten Gelenkpunkten 13 und 14 Längsstangen 15 gelagert.

Auf der Unterseite der Radbalken 7 und 8 sind Gelenkpunkte 18 und 19 angeordnet, in denen eine Querstange 20 angelenkt ist.

Die auf der Schienenlauffläche 21 laufenden Laufräder 9 und 10, die Achsen 11 und 12, die Radbalken 7 und 8 sowie die Querstange 20 bilden die ungefederten Massen des Drehgestells, auf denen sich der Querträger 4 über die Primärfedern 5 und 6 abstützt. Die zwischen dem Wagenkasten 1 und dem Querträger 4 angeordneten Sekundärfedern 2 und 3 dienen zur Erhöhung des Fahrkomforts. Das Drehgestell ist bis auf die Gelenkpunkte der Längsstangen 15 und der Querstange 19 frei von Gelenken und Drehlagern und erfordert somit in der Bauweise und in der Wartung nur geringen Aufwand. Das Drehgestell ist insgesamt, vor allem jedoch in den ungefederten Massen leicht und somit als Hochgeschwindigkeitsdrehgestell für Reisezugwagen besonders geeignet.

Die Längsstangen 15 und die Querstange 19 stellen sicher, daß die Radbalken 7 und 8 in allen Betriebszuständen exakt positioniert bleiben.

Die quersteife Lagerung der Längsstangen 15 auf dem Querträger 4 und auf den Radbalken 7 und 8 kann grundsätzlich auch durch eine technisch gleichwirkende Verbindung von Querträger und Radbalken durch quersteife Blattlenker (nicht dargestellt) ersetzt werden, die eine freie vertikale Bewegung von Querträger und Radbalken zueinander zulassen, in Querrichtung jedoch steif sind. Durch diese Anordnung können weitere verschleißanfällige bzw. wartungsintensive Gelenkpunkte eliminiert werden. Es verbleibt nach dieser Lösung als Gelenkverbindung nur noch die gelenkige Anordnung der Querstange 15, mit der sichergestellt ist, daß die Radbalken 7 und 8 nicht nach innen einknicken.

## Patentansprüche

1. Drehgestell für Schienenfahrzeuge, insbesondere Hochgeschwindigkeits-Schienenfahrzeuge, mit zwei schienenparallelen, jeweils ein vorderes und ein hinteres Laufrad tragenden Radbalken, die über Querstangen miteinander gekoppelt sind, und die über Primärfedern an einem mit dem Wagenkasten des Schienenfahrzeugs verbundenen Querträger abgestützt sind, **dadurch gekennzeichnet**, daß zwischen jedem der beiden Radbalken (7,8) und dem Querträger (4) Koppelglieder angeordnet sind, die ausschließlich eine vertikale Bewegungsfreiheit zwischen dem Querträger (4) und den Radbalken (7,8) zulassen, die beiden Radbalken (7,8) auf ihrer Unterseite durch eine quer zu den Radbalken verlaufende Querstange (20) gelenkig verbunden sind, und der Querträger (4) gegenüber dem Wagenkasten (1) über Sekundärfedern (2,3) abgestützt ist.

2. Drehgestell nach Anspruch 1, **dadurch gekennzeichnet**, daß als Koppelglied zwischen jedem der beiden Radbalken (7,8) und dem Querträger (4) jeweils eine in Längsrichtung der Radbalken (7,8) verlaufende Längsstange (15) angeordnet ist, die mit einem Ende an der Oberseite des Radbalkens (7,8) und mit dem anderen Ende am Querbalken (4) angelenkt ist, wobei die Anlenkungen nach der Maßgabe quersteif ausgelegt sind, daß ausschließlich Drehbewegungen quer zur Längserstreckung der Radbalken (7,8) erfolgen können.

3. Drehgestell nach Anspruch 1, **dadurch gekennzeichnet**, daß als Koppelglieder zwischen jedem der beiden Radbalken (7,8) einerseits und dem Querträger (4) andererseits quersteife Blattlenker angeordnet sind.

4. Drehgestell nach einem der Ansprüche 1 bis 3, **dadurch gekennzeichnet**, daß die Laufräder (9,10) fliegend bei innenliegenden Radbalken (7,8) gelagert sind.

5. Drehgestell nach einem der Ansprüche 1 bis 4, **dadurch gekennzeichnet**, daß die Primärfedern (5,6) jeweils zu beiden Seiten des Querträgers (4) bei zwischenliegenden Koppelgliedern (Längsstangen 15 oder Blattlenker) angeordnet sind.

## Claims

1. Bogie for railway vehicles, in particular high-speed railway vehicles, having two rail-parallel wheel bars, each carrying a front and a rear track wheel, the wheel bars being coupled to each other by way of transverse rods and being supported by way of primary springs on a transverse beam connected to the waggon of the railway vehicle, characterized in that coupling elements are arranged between each of the two wheel bars (7, 8) and the transverse beam (4), the coupling elements allowing exclusively a vertical freedom of movement between the transverse beam (4) and the wheel bars (7, 8), the two wheel bars (7, 8) are connected in an articulated manner on their underside by a transverse rod (20) extending at right angles to the wheel bars, and the transverse beam (4) is supported in relation to the waggon (1) by way of secondary springs (2, 3).

2. Bogie according to claim 1, characterized in that a respective longitudinal rod (15) extending in the longitudinal direction of the wheel bars (7, 8) is arranged as coupling element between each of the two wheel bars (7, 8) and the transverse beam (4), the longitudinal rod being hinged at one end to the upper side of the wheel bar (7, 8) and at the other end to the transverse bar (4), with the points of attachment being designed to be transversely rigid in proportion, in that exclusively rotating movements at right angles to the longitudinal extent of the wheel bars (7, 8) can take place.

3. Bogie according to claim 1, characterized in that transversely rigid plate guides are arranged as coupling elements between each of the two wheel bars (7, 8) on one side and the transverse beam (4) on the other side.

4. Bogie according to one of claims 1 to 3, characterized in that the track wheels (9, 10) are mounted in a flying manner in the case of internal wheel bars (7, 8).

5. Bogie according to one of claims 1 to 4, characterized in that the primary springs (5, 6) are each arranged at both sides of the transverse beam (4) in the case of intermediate coupling elements (longitudinal rods 15 or plate guides).

## Revendications

1. Bogie pour véhicule ferroviaire, notamment pour véhicule ferroviaire à haute vitesse, comportant deux barres de roue qui sont parallèles aux rails, qui portent chacune une roue avant et une roue arrière, qui sont couplées l'une à l'autre par l'intermédiaire de barres transversales et qui sont soutenues par l'intermédiaire de ressorts primaires à une traverse intermédiaire reliée à la caisse de la voiture du véhicule ferroviaire, caractérisé en ce qu'il est monté entre chacune des deux barres (7, 8) de roue et la traverse (4) intermédiaire des éléments de couplage qui autorisent exclusivement une liberté de mouvement vertical entre la traverse (4) intermédiaire et les barres (7, 8) de roue, en ce que les deux barres (7, 8) de roue sont articulées sur leur face inférieure par une barre (20) transversale s'étendant transversalement aux barres de roue, et en ce que la traverse (4) intermédiaire est soutenue par des ressorts (2, 3) secondaires par rapport à la caisse (1) de la voiture.

2. Bogie suivant la revendication 1, caractérisé en ce qu'il est monté comme élément de couplage entre chacune des deux barres (7, 8) de roue et la traverse (4) intermédiaire chaque fois une barre (15) longitudinale qui s'étend dans la direction longitudinale des barres (7, 8) de roue et qui est articulée à une extrémité à la face supérieure de la barre (7, 8) de roue et à l'autre extrémité à la barre (4) transversale, les articulations étant conçues de manière à être à rigidité transversale, de manière qu'il ne puisse s'effectuer que des mouvements de rotation transversalement à l'étendue longitudinale des barres (7, 8) de roue.

3. Bogie suivant la revendication 1, caractérisé en ce qu'il est monté comme élément de couplage entre chacune des deux barres (7, 8) de roue d'une part et la traverse (4) intermédiaire d'autre part des bras oscillants à lame à rigidité transversale.

4. Bogie suivant l'une des revendications 1 à 3, caractérisé en ce que les roues (9, 10) sont montées flottantes pour des barres (7, 8) de roue se trouvant à l'intérieur.

5. Bogie suivant l'une des revendications 1 à 4, caractérisé en ce que les ressorts (5, 6) primaires sont montés chaque fois de part et d'autre de la traverse (4) intermédiaire pour des éléments de couplage intercalés (barre 15 longitudinale ou bras oscillant à lame).
